# FASCICULE DE BREVET EUROPEEN

(11) **EP 3 850 710 B1**
(45) Date de publication et mention de la délivrance du brevet: **26.10.2022**
(21) Numéro de dépôt: 19769152.0
(22) Date de dépôt: 13.09.2019
(51) Int. Cl.: H01R 12/58

(54) **DISPOSITIF ELECTRONIQUE COMPORTANT DES BROCHES DE CONNEXION ELASTIQUE**
ELEKTRONISCHE VORRICHTUNG MIT ELASTISCHEN ANSCHLUSSSTIFTEN
ELECTRONIC DEVICE COMPRISING ELASTIC CONNECTION PINS

(30) Priorité: 14.09.2018 FR 1858314
(43) Date de publication de la demande: 21.07.2021
(73) Titulaire: Safran Electronics & Defense, 75015 Paris (FR)
(72) Inventeur: GUILLOT, François, 77550 MOISSY-CRAMAYEL (FR); SPOOR, Pascal, 77550 MOISSY-CRAMAYEL (FR); ROCHE, Olivier, 77550 MOISSY-CRAMAYEL (FR)
(74) Mandataire: Lavialle, Bruno François Stéphane
(86) Numéro de dépôt international: PCT/EP2019/074589
(87) Numéro de publication internationale: WO 2020/053437

(56) Documents cités:
- EP-A1- 0 332 720
- DE-A1- 19 831 394
- US-B1- 9 136 624

## Description

La présente invention concerne le domaine de l'électronique et plus particulièrement le domaine du raccordement électrique dans les dispositifs électroniques.

### ARRIERE-PLAN TECHNOLOGIQUE

Il est connu de raccorder un composant ou dispositif électronique à une plaque de circuit imprimé (communément appelée PCB) en utilisant un connecteur pourvu de broches destinées à être engagées dans des trous qui ont été ménagés dans la plaque de circuit imprimé et qui possèdent une surface interne recouverte d'un revêtement électriquement conducteur relié à des pistes conductrices du circuit imprimé. On parle de trous ou vias métallisés. Un tel connecteur est connu du document US 9136624 B1.

Une broche est généralement réalisée en métal conducteur et comprend un tronçon d'extrémité élastiquement déformable dans un sens transversal à une direction longitudinale de la broche de telle manière que le tronçon d'extrémité ait deux portions de surface extérieures, diamétralement opposées l'une à l'autre, qui sont susceptibles d'être élastiquement rapprochées l'une de l'autre. Le tronçon d'extrémité peut ainsi être engagé à force dans le trou métallisé et l'élasticité permet d'assurer un contact permanent entre le revêtement conducteur du trou métallisé et les portions de surfaces extérieures du tronçon d'extrémité de la broche.

Plusieurs formes de broches sont connues. Les plus courantes pour les applications usuelles sont par exemple les broches fendues de section ronde ou les broches dites « banane ».

Ces broches ne sont pas utilisables pour des applications dans lesquelles les broches sont plus sollicitées (contraintes mécaniques, vibratoires, thermiques...) et notamment dans l'aéronautique où la résistance à ces contraintes fait l'objet de normes telles que la norme ARINC 600.

Pour ces applications, il est connu des connecteurs de type « PRESS-FIT » comportant des broches dont le tronçon d'extrémité a une forme dite en « chat d'aiguille », c'est-à-dire que le tronçon d'extrémité comprend, entre une partie massive proximale et une partie massive distale, une partie intermédiaire comportant deux lames arquées vers l'extérieur pour avoir des portions de surface extérieure écartées l'une de l'autre d'une distance supérieure à la plus grande dimension transversale du reste du tronçon d'extrémité. Les lames ont des premières extrémités convergentes reliées à la portion massive proximale et des deuxièmes extrémités convergentes reliées à la partie massive distale, les portions de surface extérieure assurant le contact avec le trou métallisé se trouvant sur une partie intermédiaire des lames qui est incurvée.

Un inconvénient est que ce type de broche peut se révéler relativement coûteux à fabriquer pour assurer une connexion fiable dans certaines conditions d'utilisation.

Un autre inconvénient de ce type de broche est que le trou métallisé doit avoir une longueur suffisante pour accueillir la partie distale et la partie intermédiaire du tronçon d'extrémité de la broche en assurant que les portions de surface extérieure en contact avec le revêtement électriquement conducteur du trou métallisé sont suffisamment engagées dans le trou métallisé pour ne pas risquer d'en être extraites sous l'effet des contraintes appliqués au connecteur et/ou à la plaque de circuit imprimé. Ainsi, on considère que le point de contact des portions de surface extérieure de la broche avec le revêtement électriquement conducteur du trou métallisé doit so trouver à une profondeur minimale de 0,3 mm par rapport à l'entrée du trou métallisé.

En outre, dans le cas de dispositif électronique hautes fréquences, les broches des connecteurs actuels engendre une rupture d'impédance itérative, ou « effet de stub », dans les lignes adaptée (donc à impédance itérative).

### OBJET DE L'INVENTION

Un but de l'invention est de fournir une broche de connecteur électrique assurant une connexion fiable.

### BREF EXPOSE DE L'INVENTION

A cet effet, on prévoit, selon l'invention un dispositif électronique haute fréquence comprenant : une plaque de circuit imprimé ayant des pistes conductrices et au moins une première série de trous borgnes qui s'étendent depuis une première face de la plaque et qui sont pourvus chacun d'un revêtement électriquement conducteur raccordé à au moins l'une des pistes conductrices ; et au moins un connecteur qui s'étend du côté de la première face et qui comprend une embase et des broches ayant un tronçon de liaison à l'embase et un tronçon d'extrémité libre. Le tronçon d'extrémité a une section transversale présentant au moins une portion courbée autour d'un axe parallèle à une direction longitudinale du tronçon d'extrémité et le tronçon d'extrémité ayant des bords latéraux qui sont pourvus de portions de contact électrique et qui peuvent être rapprochés l'un de l'autre en provoquant une déformation élastique de la portion courbée, les tronçons d'extrémité des broches étant reçus chacun dans un des trous de la première série de trous borgnes et la portion courbée étant déformée élastiquement de telle manière que les portions de contact soient élastiquement appliquées contre le revêtement électriquement conducteur.

La structure des broches est relativement simple et la pression qu'exercent les portions de contact sur la surface du revêtement du trou destiné à recevoir la broche peut être ajustée en jouant sur la courbure de la portion courbée, l'épaisseur du tronçon d'extrémité et/ou le choix du matériau. Cette forme permet à la broche d'être suffisamment rigide lors de son introduction dans le trou mais également en utilisation une fois connectée tout en assurant un contact électrique fiable. Cette structure permet en outre d'avoir un tronçon d'extrémité relativement court pouvant être accueilli dans des trous borgnes et plus généralement dans des trous de relativement faible longueur (en particulier par rapport aux solutions actuelles de type « PRESS-FIT »). Dans le dispositif électronique haute-fréquence, les effets de stub vont être limités.

Selon une caractéristique particulière, chacun des trous borgnes relie entre elles deux pistes conductrices formant une ligne différentielle.

Avantageusement, la section transversale comprend deux portions courbées autour d'un axe parallèle à une direction longitudinale du tronçon d'extrémité, les deux portions étant inversées l'une par rapport à l'autre, la section transversale étant de préférence sensiblement en forme de S aplati.

Optionnellement, le tronçon d'extrémité comprend une partie terminale biseautée et/ou arrondie.

Selon un mode de réalisation préféré, la plaque comprend une deuxième série de trous borgnes s'étendant en vis-à-vis de la première série de trous borgnes.

Selon des caractéristiques optionnelles :
- les extrémités des trous borgnes en vis-à-vis sont espacées l'une de l'autre d'une distance comprise entre 0,1 mm et 0,4 mm environ ;
- les tronçons d'extrémité des broches sont enfoncés dans les trous d'une longueur comprise entre 0,3 mm et 1,4 mm, de préférence 0,85 mm environ ;
- les trous borgnes ont une longueur comprise entre 1,4 mm et 1,6 mm ;
- les trous de chaque série sont espacés d'une distance de 2,54 mm environ.

D'autres caractéristiques et avantages de l'invention ressortiront à la lecture de la description qui suit d'un mode de réalisation particulier et non limitatif de l'invention.

### BREVE DESCRIPTION DES DESSINS

Il sera fait référence aux dessins annexés, parmi lesquels :
- la figure 1 est une vue en élévation d'une broche selon l'invention ;
- la figure 2 est une vue en coupe d'un connecteur selon l'invention ;
- la figure 3 est une vue partielle, en coupe transversale, d'un dispositif électronique selon l'invention ;
- la figure 4 est une vue en coupe transversale, selon la ligne IV-IV de la figure 1, de la broche de l'invention,
- la figure 5 est une vue partielle analogue à la figure 1 d'une broche selon une variante de réalisation.

### DESCRIPTION DETAILLEE DE L'INVENTION

En référence aux figures 1 à 4, l'invention est ici décrite en application à un dispositif électronique comprenant une plaque de circuit imprimé (ou PCB), généralement désignée en 1, comprenant un substrat électriquement isolant 2 qui porte des pistes électriquement conductrices 3 et qui est pourvu de trous 4.1, 4.2 recouverts chacun par un revêtement interne 5 relié à l'une des pistes électriquement conductrices 3. Les pistes conductrices 3 sont raccordées à des composants électroniques haute-fréquence non représentés et forment un circuit haute fréquence.

Parmi les trous, se trouvent une première série de trous borgnes 4.1 et une deuxième série de trous borgnes 4.1 qui s'étendent en vis-à-vis depuis des faces 2.1, 2.2 du substrat 2 opposées l'une à l'autre. Les trous borgnes 4.1 de chaque paire de trous en vis-à-vis sont coaxiaux l'un à l'autre et ont leurs extrémités séparées d'une distance de 0,4 mm environ. Chacun des trous borgnes 4.1 relie entre elles deux pistes conductrices formant une ligne différentielle.

Parmi les trous, les autres trous 4.2 sont traversants pour déboucher sur les deux faces 2.1, 2.2.

Le substrat a ici une épaisseur de 3,2 mm et les trous 4.1 une profondeur de 1,4 mm environ. Les trous 4.1, 4.2 de chaque série sont espacés les uns des autres d'une distance de 2,54 mm environ.

Le dispositif comprend des connecteurs 10 comportant une embase 11 à laquelle sont fixées des broches généralement désignées en 12.

Chaque broche 12 possède :
- un tronçon de liaison 12.1 fixé à l'embase 11 et connecté à un câble électrique 13 ;
- un tronçon d'extrémité 12.2 s'étendant dans le prolongement du tronçon de liaison 12.1 et ayant une partie terminale libre 12.3.

La fixation des tronçons de liaison 12.1 à l'embase 11 est réalisée de manière connue en elle-même par exemple par surmoulage. Le raccordement électrique de chaque tronçon de liaison 12.1 aux câbles électriques 13 est réalisé de manière connue en elle-même par exemple par brasage.

Le tronçon de liaison 12.1 et le tronçon d'extrémité 12.2 sont ici réalisés d'une seule pièce en métal. Le métal utilisé est ici l'un des alliages suivants : CuSn4, CuSn6, CuNiSi, CuCrAgFeTiSi. Chaque broche 12 est fabriquée par découpage d'une tôle du métal indiqué. Il est prévu un traitement de surface par dépôt d'une couche de Nickel d'une épaisseur d'environ 1,5 µm avec une finition dite par « flash Nickel » sur une épaisseur de 0,3 à 1,0 µm environ. D'autres matériaux électriquement conducteurs, en particulier des métaux et alliages, sont bien évidemment envisageables.

La broche 12 a une forme allongée plate. Par « plate », on entend que la broche 12 a une épaisseur plus faible que sa largeur mesurée perpendiculaire à sa direction longitudinale.

Le tronçon d'extrémité 12.2 de la broche 12 est réalisé à partir d'une lame de section transversale initialement rectangulaire qui a été déformée pour présenter finalement ici une forme ondulée.

La section transversale présente deux portions courbées 14, 15 autour d'un axe parallèle à une direction longitudinale du tronçon d'extrémité 12.2. Les deux portions courbées 14, 15 sont inversées l'une par rapport à l'autre et la section transversale est sensiblement en forme de S aplati.

Le tronçon d'extrémité 12.2 a ainsi des bords latéraux formant des portions de contact électrique qui peuvent être rapprochés l'un de l'autre en provoquant une déformation élastique des portions courbées 14, 15.

Le tronçon d'extrémité comprend une partie terminale 12.3 qui est ici biseautée. En variante, la partie terminale 12.3 est arrondie.

Les connecteurs sont montés sur la carte électronique 1 en engageant les tronçons d'extrémité 12.2 dans les trous 4.1, 4.2. Ce faisant, on provoque la déformation transversale des tronçons d'extrémité 12.2, ce qui provoque le rapprochement des bords latéraux 16. Cette déformation se traduit par une accentuation de la courbure des portions courbées 14, 15. Cette déformation est réalisée progressivement du fait de la forme de la partie terminale 15.3, les biseaux facilitant également le centrage de la broche dans le trou. On notera que l'effort nécessaire à la déformation des portions courbées 14, 15 dépend notamment de l'épaisseur de la lame formant le tronçon d'extrémité 12.2 et de la courbure initiale des portions courbées 14, 15. Ainsi, on déterminera ladite épaisseur et la courbure initiale en fonction de l'effort d'insertion souhaité et de la pression recherchée d'application des bords latéraux 16 contre le revêtement interne 5. Les tronçons d'extrémité des broches sont enfoncés dans les trous d'une longueur comprise entre 0,3 mm et 1,4 mm, de préférence 0,85 mm environ.

Une fois les connecteurs montés sur la carte électronique 1, les tronçons d'extrémité 12.2 des broches 12 sont reçus chacun dans un trou 4.1, 4.2 et restent déformés élastiquement transversalement de telle manière que les bords latéraux 16 sont élastiquement appliqués sur toute leur longueur contre le revêtement électriquement conducteur 5. Le fait que les bords latéraux 16 du tronçon d'extrémité soient contact sur toute leur longueur avec le revêtement interne du trou limite le risque d'une concentration de contrainte trop localisée qui pourrait aboutir à une détérioration du revêtement.

On notera que la forme ondulée de la section transversale du tronçon d'extrémité apporte à celui-ci de la rigidité et une relativement bonne résistance au flambage, facilitant l'opération d'insertion du tronçon d'extrémité dans le trou.

On notera également que la mise en œuvre de trous borgnes 4.1 et do broches 12 relativement courtes permet de maximiser les bandes passantes hautes fréquences par minimisation de l'effet de « stub » des trous métallisés sur les lignes adaptées aux hautes fréquences.

En référence à la figure 5, les bords latéraux 16 sont pourvus chacun d'une portion de contact 17 en saillie du reste du bord latéral concerné. Les portions de contact 17 sont ici de forme triangulaire et sont situées dans la partie terminale 12.3, les biseaux s'étendant dans le prolongement d'une surface frontale des portions de contact.

Bien entendu, l'invention n'est pas limitée au mode de réalisation décrit mais englobe toute variante entrant dans le champ de l'invention telle que définie par les revendications.

## Revendications

1. Dispositif électronique haute fréquence comprenant : une plaque de circuit imprimé (1) ayant des pistes conductrices (3) et au moins une première série de trous borgnes (4.1) qui s'étendent depuis une première face de la plaque et qui sont pourvus chacun d'un revêtement électriquement conducteur (5) raccordé à au moins l'une des pistes conductrices ; et au moins un connecteur (10) qui s'étend du côté de la première face et qui comprend une embase et des broches (12) ayant un tronçon (12.1) de liaison à l'embase et un tronçon d'extrémité (12.2) libre, **caractérisé par** le tronçon d'extrémité (12.2) ayant une section transversale présentant au moins une portion courbée autour d'un axe parallèle à une direction longitudinale du tronçon d'extrémité (12.2) et le tronçon d'extrémité (12.2) ayant des bords latéraux (16) qui sont pourvus de portions de contact électrique et qui peuvent être rapprochés l'un de l'autre en provoquant une déformation élastique de la portion courbée, les tronçons d'extrémité (12.2) des broches étant reçus chacun dans un des trous de la première série de trous borgnes (4.1) et l'au moins une portion courbée étant déformée élastiquement de telle manière que les portions de contact soient élastiquement appliquées contre le revêtement électriquement conducteur.

2. Dispositif selon la revendication 1, dans lequel chacun des trous borgnes relie entre elles deux pistes conductrices formant une ligne différentielle.

3. Dispositif selon l'une quelconque des revendications précédentes, dans lequel la section transversale comprend deux portions courbées (14, 15) autour d'un axe parallèle à une direction longitudinale du tronçon d'extrémité (12.2), les deux portions étant inversées l'une par rapport à l'autre.

4. Dispositif selon la revendication 3, dans laquelle la section transversale est sensiblement en forme de S aplati.

5. Dispositif selon l'une quelconque des revendications précédentes, dans laquelle le tronçon d'extrémité (12.2) comprend une partie terminale (12.3) biseautée et/ou arrondie.

6. Dispositif selon l'une quelconque des revendications précédentes, dans lequel la plaque comprend une deuxième série de trous borgnes (4.1) s'étendant en vis-à-vis de la première série de trous borgnes (4.1).

7. Dispositif selon la revendication précédente, dans lequel les extrémités des trous borgnes en vis-à-vis sont espacées l'une de l'autre d'une distance de 0,2 mm environ.

8. Dispositif selon l'une quelconque des revendications précédentes, dans lequel les tronçons d'extrémité des broches sont enfoncés dans les trous d'une longueur comprise entre 0,3 mm et 1,4 mm.

9. Dispositif selon la revendication précédente, dans lequel les tronçons d'extrémité des broches sont enfoncés dans les trous d'une longueur de 0,85 mm environ.

10. Dispositif selon l'une quelconque des revendications précédentes, dans lequel les trous borgnes ont une longueur comprise entre 1,4 mm et 1,6 mm.

11. Dispositif selon l'une quelconque des revendications précédentes, dans lequel les trous de chaque série sont espacés d'une distance de 2,54 mm environ.

## Patentansprüche

1. Elektronische Hochfrequenzvorrichtung, umfassend: eine gedruckte Leiterplatte (1), die Leiterbahnen (3) und mindestens eine erste Reihe von Blindlöchern (4.1) hat, die sich von einer ersten Fläche der Platte erstrecken und die jeweils mit einem elektrisch leitenden Überzug (5) versehen sind, der mit mindestens einer der Leiterbahnen verbunden ist; und mindestens einen Verbinder (10), der sich auf der Seite der ersten Fläche erstreckt und der eine Basis und Stifte (12) umfasst, die einen Verbindungsabschnitt (12.1) zur Verbindung mit der Basis und einen freien Endabschnitt (12.2) haben, **dadurch gekennzeichnet, dass** der Endabschnitt (12.2) einen Querschnitt hat, der mindestens einen Abschnitt aufweist, der um eine Achse gebogen ist, die parallel zu einer Längsrichtung des Endabschnitts (12.2) ist, und wobei der Endabschnitt (12.2) Seitenränder (16) hat, die mit elektrischen Kontaktabschnitten versehen sind und die aneinander angenähert werden können, indem sie eine elastische Verformung des gebogenen Abschnitts verursachen, wobei die Endabschnitte (12.2) der Stifte jeweils in einem der Löcher der ersten Reihe von Blindlöchern (4.1) aufgenommen sind und wobei der mindestens eine gebogene Abschnitt derart elastisch verformt ist, dass die Kontaktabschnitte elastisch gegen den elektrisch leitenden Überzug gedrückt sind.

2. Vorrichtung nach Anspruch 1, bei der jedes der Blindlöcher zwei Leiterbahnen, die eine Differenzleitung bilden, miteinander verbindet.

3. Vorrichtung nach einem der vorhergehenden Ansprüche, bei der der Querschnitt zwei gebogene Abschnitte (14, 15) umfasst, die um eine Achse gebogen sind, die parallel zu einer Längsrichtung des Endabschnittes (12.2) ist, wobei die beiden Abschnitte zueinander gegenläufig sind.

4. Vorrichtung nach Anspruch 3, bei der der Querschnitt im Wesentlichen die Form eines abgeflachten S hat.

5. Vorrichtung nach einem der vorhergehenden Ansprüche, bei der der Endabschnitt (12.2) ein abgeschrägtes und/oder abgerundetes Endstück (12.3) umfasst.

6. Vorrichtung nach einem der vorhergehenden Ansprüche, bei der die Platte eine zweite Reihe von Blindlöchern (4.1) umfasst, die sich gegenüber der ersten Reihe von Blindlöchern (4.1) erstreckt.

7. Vorrichtung nach dem vorhergehenden Anspruch, bei der die Enden der gegenüberliegenden Blindlöcher voneinander um einen Abstand von ungefähr 0,2 mm beabstandet sind.

8. Vorrichtung nach einem der vorhergehenden Ansprüche, bei der die Endabschnitte der Stifte um eine Länge zwischen 0,3 mm und 1,4 mm in die Löcher hineingedrückt sind.

9. Vorrichtung nach dem vorhergehenden Anspruch, bei der die Endabschnitte der Stifte um eine Länge von ungefähr 0,85 mm in die Löcher hineingedrückt sind.

10. Vorrichtung nach einem der vorhergehenden Ansprüche, bei der die Blindlöcher eine Länge zwischen 1,4 mm und 1,6 mm haben.

11. Vorrichtung nach einem der vorhergehenden Ansprüche, bei der die Löcher jeder Reihe um einen Abstand von ungefähr 2,54 mm beabstandet sind.

## Claims

1. A high-frequency electronic device comprising: a printed circuit board (1) having conductive tracks (3) and at least a first series of blind holes (4.1) that extend from a first face of the board and each of which is provided with an electrically conductive coating (5) connected to at least one of the conductive tracks; and at least one connector (10) that extends beside the first face and comprises a base and pins (12), each pin having a link segment (12.1) that is linked to the base and an end segment (12.2) that is free, **characterized by** the end segment (12.2) having a cross-section presenting at least one curved portion that is curved around an axis parallel to a longitudinal direction of the end segment (12.2) and the end segment (12.2) having side edges (16) that are provided with electrical contact portions and that can be moved towards each other by causing the curved portion to deform elastically, each of the end segments (12.2) of the pins being received in a respective hole of the first series of blind holes (4.1), and said at least one curved portion being deformed elastically in such a manner that the contact portions are pressed elastically against the electrically conductive coating.

2. A device according to claim 1, wherein each of the blind holes connects together two conductive tracks forming a differential line.

3. A device according to any preceding claim, wherein the cross-section includes two curved portions (14, 15) curved around respective axes parallel to the longitudinal direction of the end segment (12.2), the two portions being curved in mutually opposite directions.

4. A device according to claim 3, wherein the cross-section is substantially in the form of a flattened S-shape.

5. A device according to any preceding claim, wherein the end segment (12.2) includes a terminal portion (12.3) that is chamfered and/or rounded.

6. A device according to any preceding claim, wherein the board includes a second series of blind holes (4.1) extending facing the first series of blind holes (4.1).

7. A device according to the preceding claim, wherein the ends of the facing blind holes are spaced apart from each other by a distance of about 0.2 mm.

8. A device according to any preceding claim, wherein the end segments of the pins are pushed into the holes over a length lying in the range 0.3 mm to 1.4 mm.

9. A device according to the preceding claim, wherein the end segments of the pins are pushed into the holes over a length of about 0.85 mm

10. A device according to any preceding claim, wherein the blind holes have a length lying in the range 1.4 mm to 1.6 mm.

11. A device according to any preceding claim, wherein the holes of each series are spaced apart by a distance of about 2.54 mm.
